# FASCICULE DE BREVET EUROPEEN

(11) **EP 2 952 469 B1**
(45) Date de publication et mention de la délivrance du brevet: **15.08.2018**
(21) Numéro de dépôt: 15170634.8
(22) Date de dépôt: 04.06.2015
(51) Int. Cl.: B67B 3/20

(54) **TÊTE DE POSE DE FERMETURES DE FLACON À LAMELLES ÉLASTIQUES**
POSITIONIERKOPF VON FLAKON-VERSCHLÜSSEN MIT ELASTISCHEN LAMELLEN
HEAD FOR FITTING BOTTLE CAPS WITH RESILIENT FINS

(30) Priorité: 04.06.2014 FR 1455061
(43) Date de publication de la demande: 09.12.2015
(73) Titulaire: S.A. Etablissements Andre Zalkin & Cie, 92500 Rueil Malmaison (FR)
(72) Inventeur: Small, Simon, 27210 BEUZEVILLE (FR)
(74) Mandataire: Casalonga

(56) Documents cités:
- EP-A1- 1 886 968
- WO-A1-2014/057049
- WO-A2-2011/029616
- US-A- 2 670 118

## Description

L'invention concerne un dispositif de fermeture de récipients, notamment de flacons ou de bouteilles, et plus particulièrement une tête de pose de capsules capable de saisir des capsules et de les appliquer sur des flacons pour les fermer.

Une ligne d'embouteillage comprend, de façon classique, un convoyeur permettant de transférer des flacons le long de la ligne vers des machines d'embouteillage réalisant différentes opérations nécessaires pour obtenir un produit fini, comme par exemple, un flacon rempli et bouché et sur lequel ont été apposées des étiquettes.

Une ligne d'embouteillage comprend notamment au moins une machine ou un dispositif de bouchage pour fermer un flacon une fois qu'il a été rempli. Le bouchage peut être réalisé à l'aide de capsules qui peuvent être vissées ou enfoncées sur le flacon.

Sur les figures 1 à 3 est illustrée une tête de vissage ou d'enfonçage de capsules connue d'un dispositif de fermeture. La figure 1 présente une vue en perspective de la tête.

La tête 1 illustrée comprend un moyeu 2 couplé à un axe non représenté. Dans le cas d'une tête de vissage, l'axe est un arbre de transmission entraîné en rotation. Dans le cas d'une tête d'enfonçage, l'axe est couplé à un système de translation verticale.

Le moyeu 2 est solidaire d'un cône de réception 3 d'un bouchon tel qu'une capsule.

La figure 2 représente une vue en coupe de la tête 1 connue, la coupe étant réalisée selon un plan II-II' comprenant la section d'une capsule C circulaire maintenue par le cône de réception 3. La figure 3 représente une vue en coupe transversale de la tête connue, la coupe transversale étant réalisée selon un plan III-III' comprenant l'axe de rotation du moyeu 2.

Le cône 3 de réception comprend une gorge 4 circonférentielle apte à recevoir un joint élastique 5. A l'intérieur de la gorge sont prévus cinq orifices 6 traversant le fond la gorge 4 et conformés pour recevoir chacun la tige 71 d'un pion 7 de maintien, également appelé touche.

Chaque pion 7 de maintien comprend une tête 72 circulaire de diamètre supérieur au diamètre de la tige 71 de manière à former une buté. Le pion 7 est conformé de sorte que la tige 71 puisse traverser l'orifice 6 et que la tête 72 vienne en buté contre la portion de la gorge 4 autour de l'orifice 6.

Les pions 7 sont disposés dans la gorge 4 de manière à ce que la tige 71 de chacun des pions 7 soit insérée dans un orifice 6. Puis le joint élastique 5 est monté dans la gorge 4 en appui contre les têtes 72 des pions 7.

Les extrémités libres des tiges 71 des pions 7 dépassent de l'orifice 6 à l'intérieur du cône de réception 3 de sorte qu'elles soient en appui contre la surface périphérique d'une capsule C lorsqu'une capsule C est insérée dans le cône de réception 3.

L'espace interstitiel entre la tige 71 de chaque pion 7 et l'orifice 6 dans lequel elle est insérée ainsi que l'espace entre le joint élastique 5 et la gorge 4 forment des zones de rétention. Ces zones de rétention sont susceptibles de recevoir et de conserver des substances liquides, et, par conséquent, de permettre la prolifération de bactéries. L'apparition de substances liquides dans ces zones de rétention peuvent être dues à des projections accidentelles des liquides contenus dans les flacons devant être fermés ou bien au liquide de nettoyage injecté dans le cône de réception 3 lors des phases de nettoyage des machines.

Lors du nettoyage d'une tête 1 de pose de fermetures, le liquide de nettoyage est injecté dans la tête 1 par le dessous du cône 3 vers l'intérieur du cône de réception 3 et/ou par des ouvertures 8 prévues dans une portion supérieure du cône 3.

Ainsi lors du nettoyage d'une tête 1 de pose de fermetures selon l'une des figures 1 à 3, l'aseptisation de la tête ne peut être réalisée qu'en effectuant un démontage du joint 5 et des pions 7, ou touches, de manière à s'assurer de l'évacuation de tout résidu liquide.

Une tête de pose de fermetures de flacon selon le préambule de la revendication 1 est divulguée dans la demande de brevet WO 2014/057049 A1. L'invention a pour but de fournir une tête de pose de fermetures de flacon comportant un cône de vissage ou d'enfonçage dont le nettoyage et l'aseptisation peuvent entièrement être réalisés sans aucun démontage de parties de la tête afin de faciliter et de minimiser le temps pour le nettoyage des têtes de pose de fermetures.

Selon un aspect de l'invention, il est proposé une tête de pose de fermetures de flacon comprenant un cône de réception d'une fermeture de flacon doté d'un orifice de réception de la fermeture, et des moyens élastiques de maintien de la fermeture.

Selon une caractéristique générale de l'invention, les moyens élastiques comprennent au moins une lamelle élastique comportant une première extrémité fixée au cône de réception et une seconde extrémité libre agencée pour être en contact avec la paroi périphérique de la fermeture insérée dans l'orifice de réception du cône de réception, la lamelle étant configurée pour que la seconde extrémité applique sur paroi périphérique de la fermeture une force apte à assurer le maintien de la fermeture dans le cône de réception et tout en permettant l'insertion de la fermeture dans le cône de réception et le retrait de la fermeture une fois la fermeture appliquée sur le flacon.

Le cône de réception de la tête de pose de fermetures réalisée selon l'invention est ainsi dépourvu de zones de rétention. Le (ou les) lamelle(s) élastique(s) permet(tent) de fournir au moins une touche de maintien sans créer de zones interstitielles susceptibles de retenir un liquide.

Le cône de réception peut être un cône de vissage ou d'enfonçage de fermetures.

De préférence, la lamelle élastique est une lamelle métallique dont l'épaisseur et la longueur fournissent l'élasticité nécessaire.

La réalisation de la lamelle en un matériau métallique permet de fournir une touche de maintien de la fermeture à la fois résistante, légère et élastique.

La seconde extrémité de la lamelle élastique peut avantageusement comprendre une portion en saillie vers l'intérieur du cône de réception, la portion en saillie étant conformée pour dépasser à l'intérieur de l'orifice de réception selon une direction radiale, c'est-à-dire selon une direction orthogonale à l'axe de révolution de la tête.

La portion en saillie forme un bossage interne réduisant localement le diamètre de l'orifice de réception du cône de réception.

La portion en saillie peut également être conformée pour s'insérer au moins partiellement dans une gorge de la paroi périphérique de la fermeture.

La portion en saillie peut en outre posséder une forme apte à coopérer avec une rainure verticale de la paroi périphérique d'une fermeture telle qu'une capsule de manière à s'insérer au moins partiellement dans une rainure de la fermeture.

La portion en saillie permet ainsi d'orienter la capsule de sorte que les nervures s'étendent en saillie sur la portion périphérique interne du cône en regard des rainures de la paroi périphérique externe de la capsule.

De préférence, le cône de réception comprend une encoche par lamelle élastique réalisée dans une portion inférieure du cône de réception selon une direction parallèle à l'axe de révolution de la tête, la lamelle élastique étant disposée de sorte qu'au moins l'extrémité libre s'étende dans l'encoche.

Chaque encoche possède une largeur supérieure à la largeur de la lamelle, et de préférence plus grande d'au moins 4 mm par rapport à la largeur de la lamelle. La tête peut ainsi être entièrement nettoyée sans avoir besoin de démonter les moyens élastiques de maintien de la fermeture.

La fermeture est préférentiellement une capsule. La capsule peut être une capsule à vis auquel cas la tête de pose de fermetures de flacon est montée sur un arbre rotatif d'un dispositif de fermeture de flacon. La capsule peut également être une capsule à enfoncer sur le buvant d'un goulot de bouteille. Dans ce cas, la tête n'a pas besoin d'être montée sur un arbre rotatif.

Selon un autre aspect de l'invention, il est proposé un dispositif de fermeture de flacon comprenant au moins une tête de fermeture de flacon tel que défini ci-dessus.

D'autres avantages et caractéristiques de l'invention apparaîtront à l'examen de la description détaillée d'un mode de réalisation, nullement limitatif, et des dessins annexés, sur lesquels :
- la figure 1, déjà présentée, représentent de manière schématique respectivement une vue en perspective d'une tête de pose de fermetures de flacon selon l'état de la technique ;
- les figures 2 et 3, également déjà présentées, représentent de manière schématique respectivement une vue en coupe selon le plan II-II' et une vue en coupe selon le plan III-III' de la tête de la figure 1 ;
- la figure 4 illustre une vue en perspective d'une tête de pose de fermetures de flacon selon un mode de réalisation de l'invention ;
- la figure 5 présente une vue éclatée en perspective de la tête illustrée sur la figure 4 ;
- la figure 6 représente une vue en coupe selon le plan VI-VI' de la tête de la figure 4 ; et
- la figure 7 représente une vue en coupe selon le plan VII-VII' de la tête de la figure 4.

Sur la figure 4 est représentée schématiquement une vue en perspective d'une tête 10 de pose de fermetures de flacon selon un mode de réalisation de l'invention.

La tête 10 comprend sur une partie supérieure un moyeu 11 destiné à être couplé à un arbre de transmission, l'arbre pouvant être entraîné par un moteur dans le cas où la tête 10 est destinée à poser des capsules à vis sur des flacons.

La tête 10 comprend en outre sur une partie inférieure un cône de réception 12 d'une fermeture de flacon tel qu'un bouchon à vis pour une bouteille ou une capsule à enfoncer sur le buvant d'un goulot d'une bouteille. Sur la figure 4 a été représenté un bouchon à vis B comme fermeture.

Dans le mode de réalisation illustré sur la figure 4, la tête 10 est réalisée de sorte que le moyeu 11 et le cône de réception 12 soient en une seule pièce. Cela permet d'éviter de créer des zones de rétention lors de l'assemblage du moyeu et du cône de réception.

La tête 10 possède une forme de révolution. Le moyeu 11 possède une forme générale de cylindre creux avec des orifices 13 prévues sur la section d'extrémité supérieure 14 pour fixer la tête 10 à l'arbre. Dans une variante le moyeu peut avoir une autre forme polygonale.

Le moyeu 11 comprend en outre quatre ouvertures 15 permettant l'injection d'un liquide de nettoyage depuis une partie supérieure de la tête 10. Les ouvertures 15 permettent également de réduire la quantité de matière utilisée pour réaliser la tête 10 et ainsi de réduire le poids de la tête 10. La taille des ouvertures 15 en forme de quadrilatère est maximisée pour qu'un maximum de produit de nettoyage délivré par un injecteur de liquide de nettoyage pénètre dans le moyeu 11 de la tête 10.

Le cône de réception 12 de la tête 10 possède également une forme générale de cylindre creux dont l'axe de révolution R est confondu avec celui du moyeu 11. Le cône 12 comprend une partie supérieure 16 solidaire du moyeu 11 et une partie inférieure 17 libre.

La partie inférieure 17 est configurée pour recevoir le bouchon à vis B. Comme cela est illustré sur la figure 7 qui représente une vue en coupe selon le plan VII-VII' de la tête 10 de la figure 4, le diamètre de l'orifice inférieur 18 destiné à recevoir le bouchon B est strictement supérieur à celui du bouchon B, et la profondeur de l'orifice inférieur 18 est inférieure à la hauteur du bouchon B.

La partie supérieure 16 du cône de réception 12 forme à la jonction avec la partie inférieure un épaulement contre lequel la surface supérieur d'un bouchon B inséré dans l'orifice inférieur 18 du cône de réception 12 vient en appui.

Comme cela est illustré sur la figure 4, le cône de réception 12 comprend sur sa surface de révolution extérieure, quatre surfaces d'appui 19 planes réparties tout autour du cône de réception 12. Les surfaces d'appui 19 sont planes de manière à permettre l'application d'une force uniforme de serrage par la tête 21 d'une vis 20. La vis 20 de serrage est destinée à maintenir une lamelle 22 en position contre la surface extérieure du cône de réception 12.

Chaque lamelle 22 est réalisée en un matériau métallique avec une épaisseur relativement faible, la finesse de la lamelle 22 lui procurant un caractère élastique, c'est-à-dire une certaine souplesse. Une première extrémité 23 de chaque lamelle 22 est maintenue entre la tête 21 d'une vis de serrage 20 et une surface d'appui 19, et une seconde extrémité 24 libre s'étend verticalement sous la première extrémité 23 le long de la partie inférieure 17 du cône de réception 12.

La figure 5 présente une vue éclatée de la tête 10 de la figure 4. Comme cela est illustré sur les figures 4 et 5, la partie inférieure 17 du cône de réception 12 comprend quatre encoches 25 verticales s'étendant depuis l'extrémité inférieure du cône de réception 12 et remontant selon une direction parallèle à l'axe de révolution R du cône de réception 12. Chaque encoche 25 est réalisée dans une partie d'une surface d'appui 19.

Comme cela est illustré sur la figure 5, la partie supérieure 16 du cône de réception 12 comprend un trou taraudé 26 dans chaque surface d'appui 19, le trou taraudé 26 étant aligné avec l'encoche 25 correspondante selon une direction parallèle à l'axe de révolution R du cône de réception 12. Le trou taraudé 26 permet de recevoir la tige filetée 27 de la vis 20 de serrage associée.

Chaque lamelle 22 est fixée sur une surface d'appui 19 du cône de réception 12 à l'aide de la vis de serrage 20. Un premier joint 28 est intercalé entre la tête 21 de la vis de serrage 20 et la première extrémité 23 de la lamelle 22 pour assurer une bonne répartition de la force de serrage sur la lamelle 22 et une étanchéité entre ces deux éléments, et un second joint 29 est intercalé entre la première extrémité 23 de la lamelle 22 et la surface d'appui 19 pour assurer l'étanchéité entre ces deux éléments.

L'ensemble de fixation comportant la vis de serrage 20, la lamelle 22, le premier et le second joints 28 et 29 et la surface d'appui 19 est ainsi imperméable à tout liquide et ne forme aucune zone de rétention.

La figure 6 présente une vue en coupe selon le plan de section VI-VI' de la tête 10 de la figure 4. Comme cela est illustré sur les figures 6 et 7, la seconde extrémité 24 de la lamelle 22 comprend un bossage 30 en saillie vers l'intérieur du cône de réception 12, c'est-à-dire en direction de l'axe de révolution R du cône de réception 12.

Le bossage 30 de chaque lamelle 22 possède une épaisseur dont la dimension est supérieure à la dimension résultant de la somme de l'épaisseur du second joint 28 avec l'épaisseur de la paroi du cône de réception 12 dans laquelle les encoches 25 sont réalisées. Les bossages 30 dépassent ainsi à l'intérieur de l'orifice inférieur 18 de réception de manière à être en contact avec un bouchon B inséré dans l'orifice inférieur 18 du cône de réception 12.

Lorsqu'un bouchon B est inséré dans l'orifice inférieur 18 de la tête 10, il déplace les secondes extrémités 24 des lamelles 22 de leur position de repos, vers l'extérieur. Chaque lamelle 22 exerce alors via le bossage 30 une force de maintien sur le bouchon B et plus particulièrement sur la paroi périphérique ou circonférentielle du bouchon B.

Chaque encoche 25 possède une largeur supérieure à deux fois la largeur de la lamelle 22. La largeur d'un encoche 25 est mesurée dans une direction orthogonale au plan comprenant l'axe de révolution R du cône de réception et l'axe de révolution du trou taraudé 26 associé à l'encoche 25, c'est-à-dire aligné avec l'encoche 25. La différence de largeur entre la lamelle 22 et l'encoche 25 permet d'éviter la formation d'une zone de rétention entre la lamelle 22 et les bords de l'encoche 25.

La tête de pose de fermetures de flacon selon l'invention permet de réaliser un nettoyage et une aseptisation de la tête sans aucun démontage et ainsi de faciliter et de minimiser le temps pour le nettoyage des têtes de pose de fermetures.

Plusieurs têtes 10 de pose de bouchons B peuvent être montées sur un dispositif de fermeture de bouteille.

## Revendications

1. Tête (10) de pose de fermetures de flacon comprenant un cône de réception (12) d'une fermeture (B) de flacon doté d'un orifice de réception (18) de la fermeture (B), et des moyens élastiques de maintien de la fermeture (B), les moyens élastiques comprenant au moins une lamelle (22) élastique comportant une première extrémité (23) fixée au cône de réception (12) et une seconde extrémité (24) libre agencée pour être en contact avec la paroi périphérique de la fermeture (B) insérée dans l'orifice de réception (18) du cône de réception (12), la lamelle (22) étant configurée pour que la seconde extrémité (24) applique sur la paroi périphérique de la fermeture (B) une force apte à assurer le maintien de la fermeture (B) dans le cône de réception (12), **caractérisé en ce que** la lamelle (22) élastique permet l'insertion de la fermeture (B) dans le cône de réception (12) et le retrait de la fermeture (B) une fois la fermeture (B) appliquée sur le flacon.

2. Tête (10) selon la revendication 1, dans laquelle ladite lamelle (22) élastique est une lamelle métallique.

3. Tête (10) selon l'une des revendications 1 ou 2, dans lequel ladite seconde extrémité (24) de la lamelle (22) élastique comprend une portion (30) en saillie vers l'intérieur du cône de réception (12), la portion (30) en saillie étant conformée pour dépasser à l'intérieur de l'orifice de réception (18) selon une direction radiale.

4. Tête (10) selon la revendication 3, dans lequel la portion (30) en saillie possède en outre une forme apte à coopérer avec une rainure verticale de la paroi périphérique d'une fermeture (B) de manière à s'insérer au moins partiellement dans une rainure de la fermeture (B).

5. Tête (10) selon l'une des revendications 1 à 4, dans lequel le cône de réception (12) comprend une encoche (25) par lamelle (22) élastique réalisée dans une portion inférieure (17) du cône de réception (12) selon une direction parallèle à l'axe de révolution (R) de la tête (10), la lamelle (22) élastique étant disposée de sorte qu'au moins la seconde extrémité (24) libre s'étende dans l'encoche (25).

6. Tête (10) selon l'une des revendications 1 à 5, dans lequel la fermeture (B) est une capsule.

7. Dispositif de fermeture de flacon, **caractérisé en ce qu'**il comprend au moins une tête (10) de pose de fermetures de flacon selon l'une des revendications 1 à 6.

## Patentansprüche

1. Positionierkopf (10) von Flakonverschlüssen, umfassend einen Aufnahmekegel (12) eines Flakonverschlusses (B), der mit einer Aufnahmeöffnung (18) des Verschlusses (B) ausgestattet ist, und elastische Haltemittel des Verschlusses (B), wobei die elastischen Mittel mindestens eine elastische Lamelle (22) aufweisen, die ein erstes Ende (23), das an dem Aufnahmekegel (12) befestigt ist, und ein zweites freies Ende (24) aufweist, das ausgebildet ist, um mit der Umfangswand des Verschlusses (B) in Kontakt zu sein, der in die Aufnahmeöffnung (18) des Aufnahmekegels (12) eingefügt ist, wobei die Lamelle (22) konfiguriert ist, damit das zweite Ende (24) auf die Umfangswand des Verschlusses (B) eine Kraft aufbringt, die geeignet ist, das Halten des Verschlusses (B) in dem Aufnahmekegel (12) zu gewährleisten, **dadurch gekennzeichnet, dass** die elastische Lamelle (22) das Einfügen des Verschlusses (B) in den Aufnahmekegel (12) und das Zurückziehen des Verschlusses (B) nach dem Anbringen des Verschlusses (B) auf dem Flakon ermöglicht.

2. Kopf (10) nach Anspruch 1, wobei die elastische Lamelle (22) eine Lamelle aus Metall ist.

3. Kopf (10) nach einem der Ansprüche 1 oder 2, wobei das zweite Ende (24) der elastischen Lamelle (22) einen Abschnitt (30) aufweist, der in Richtung des Inneren des Aufnahmekegels (12) vorsteht, wobei der vorstehende Abschnitt (30) konfiguriert ist, um in einer radialen Richtung ins Innere der Aufnahmeöffnung (18) vorzustehen.

4. Kopf (10) nach Anspruch 3, wobei der vorstehende Abschnitt (30) ferner eine Form aufweist, die geeignet ist, um mit einer vertikalen Nut der Umfangswand eines Verschlusses (B) derart zusammenzuwirken, um mindestens teilweise in eine Nut des Verschlusses (B) eingefügt zu werden.

5. Kopf (10) nach einem der Ansprüche 1 bis 4, wobei der Aufnahmekegel (12) pro elastische Lamelle (22) eine Kerbe (25) aufweist, die in einem unteren Abschnitt (17) des Aufnahmekegels (12) in einer Richtung erstellt ist, die parallel zu der Rotationsachse (R) des Kopfes (10) ist, wobei die elastische Lamelle (22) derart angeordnet ist, dass sich mindestens das zweite freie Ende (24) in der Kerbe (25) erstreckt.

6. Kopf (10) nach einem der Ansprüche 1 bis 5, wobei der Verschluss (B) eine Kapsel ist.

7. Vorrichtung zum Verschließen eines Flakons, **dadurch gekennzeichnet, dass** es mindestens einen Positionierkopf (10) von Flakonverschlüssen nach einem der Ansprüche 1 bis 6 aufweist.

## Claims

1. Head (10) for fitting bottle closures comprising a bottle closure (B) receiving cone (12) provided with a closure (B) receiving orifice (18), and elastic means of holding the closure (B), the elastic means comprising at least one elastic fin (22) comprising a first end (23) fixed to the receiving cone (12) and a free second end (24) designed to be in contact with the peripheral wall of the closure (B) inserted in the receiving orifice (18) of the receiving cone (12), the fin (22) being configured so that the second end (24) presses against the peripheral wall of the closure (B) with a force capable of holding the closure (B) in the receiving cone (12), **characterized in that** the elastic fin (22) allows the closure (B) to be inserted into the receiving cone (12) and allows the closure (B) to be removed once the closure (B) has been applied to the bottle.

2. Head (10) according to Claim 1, in which the said elastic fin (22) is a metal fin.

3. Head (10) according to one of Claims 1 and 2, in which the said second end (24) of the elastic fin (22) comprises a portion (30) projecting towards the inside of the receiving cone (12), the projecting portion (30) being configured in such a way as to protrude into the receiving orifice (18) in a radial direction.

4. Head (10) according to Claim 3, in which the projecting portion (30) also has a shape able to collaborate with a vertical slot in the peripheral wall of a closure (B) so that it becomes at least partially inserted in a slot of the closure (B).

5. Head (10) according to one of Claims 1 to 4, in which the receiving cone (12) comprises one cutout (25) per elastic fin (22) made in a lower portion (17) of the receiving cone (12) in a direction parallel to the axis of revolution (R) of the head (10), the elastic fin (22) being positioned in such a way that at least the free second end (24) extends into the cutout (25).

6. Head (10) according to one of Claims 1 to 5, in which the closure (B) is a cap.

7. Bottle closure device, **characterized in that** it comprises at least one bottle closure fitting head (10) according to one of Claims 1 to 6.
